# EUROPÄISCHE PATENTSCHRIFT

(11) **EP 0 652 328 B1**
(45) Veröffentlichungstag und Bekanntmachung des Hinweises auf die Patenterteilung: **05.09.2001**
(21) Anmeldenummer: 94117374.2
(22) Anmeldetag: 03.11.1994
(51) Int. Cl.: E03C 1/01, E03D 11/12, E03D 9/00

(54) **Sanitäreinheit**
Sanitary unit
Module sanitaire

(30) Priorität: 06.11.1993 DE 9316989 U
(43) Veröffentlichungstag der Anmeldung: 10.05.1995
(73) Patentinhaber: HERING BAU, PRODUKT- UND SANITÄRTECHNIK GmbH, D-57295 Burbach (DE)
(72) Erfinder: Reuter,Daniela, D-50678 Köln (DE)
(74) Vertreter: Fitzner, Uwe, Dr.

(56) Entgegenhaltungen:
- WO-A-91/16510
- DE-A- 3 347 977
- DE-A- 4 105 979
- DE-A- 4 132 265
- FR-A- 1 335 172
- FR-A- 2 142 251
- FR-A- 2 323 831
- GB-A- 2 264 725
- US-A- 2 879 519
- US-A- 3 436 764

## Beschreibung

Die vorliegende Erfindung betrifft eine neuartige Sanitäreinheit, vorzugsweise mit einer Vorrichtung zum vollautomatischen Reinigen der Toilettenschüssel, die sich insbesondere für den Einbau in öffentliche Sanitäreinheiten eignet.

Ein besonderes Problem bei allen bisher bekannten öffentlichen Sanitäranlagen ist die Sauberkeit. Darüber hinaus ist es bei den von vielen Menschen benutzten Anlagen wünschenswert, wenn nach jeder Benutzung eine Reinigung und Desinfizierung durchgeführt werden kann.

Die bisher bekannten Sanitäranlagen werden nach jeder Benutzung manuell gereinigt und desinfiziert. Die Folge hiervon ist, daß eine Säuberung häufig nur einmal am Tage durchgeführt wird. Bisher wurden solche Anlagen dergestalt gesäubert, daß das Reinigungs- oder Wartungspersonal die Sanitärzelle durch dieselbe Tür betritt wie der Benutzer. Dies führt dazu, daß eine Reinigung nur in unregelmäßigen Abständen erfolgt. Abgesehen von dem daraus resultierenden unhygienischen Zustand solcher manuell gereinigten Anlagen sind deren Betriebskosten wegen der für das Personal anfallenden Löhne kostenintensiver.

Aus der DE-PS 28 51 036 ist die automatische Reinigung eines Toilettenbeckens bekannt. Hierbei wird dieses nach der Benutzung aus dem Kabinenteil in ein dahinter befindliches gesondertes Reinigungsabteil geschwenkt und mittels einer rotierenden Bürste gereinigt. Das Reinigungsabteil ist für den Benutzer nicht zugänglich. Auf der anderen Seite ist das Reinigungsabteil für das Wartungspersonal mit einem gesonderten Zugang versehen.

Aus der US-PS 3 919 726 ist eine automatische Reinigungsvorrichtung für Toilettenschüsseln bekannt, bei der diese um eine Achse schwenkbar gegen eine Reinigungseinrichtung gedrückt werden. Im Gegensatz zur DE-PS 28 51 036 erfolgt hierbei keine Verschwenkung aus dem Sanitärkabinenteil hinaus in einen gesonderten Reinigungstrakt.

Die DE-OS 22 63 946 behandelt eine Sanitäranlage, die aus mindestens zwei in einem geschlossenen Raum untergebrachten Sanitäreinrichtungen, z.B. einer Toilette und einem Waschbecken, besteht. Die Reinigung des Toilettenbeckens erfolgt durch dessen Verschwenken unterhalb des Waschbeckens. Hier wird Flüssigkeit mit einem bestimmten Druck über Sprühköpfe in das Toilettenbecken gedrückt und dieses auf diese Art gereinigt.

Aus der europäischen Patentanmeldung 0 199 682 ist eine Sanitärzelle bekannt, welche aus einem Sanitärraum mit Sanitäreinrichtungen und einem Technikraum besteht. Die Trennwand zwischen diesen beiden Räumen besteht aus einem unbeweglichen und beweglichen Teil. An dem beweglichen Teil sind zwei Toilettenschüsseln angebracht, welche mit ihren Rückseiten spiegelartig sich gegenüberliegend montiert sind. Das bewegliche Teil ist um eine vertikale Achse drehbar, so daß es möglich ist, jede Toilettenschüssel aus der Benutzerposition in eine Reinigungsposition im Technikraum zu drehen.

Aus der DE-PS 41 18 588 bzw. der entsprechenden europäischen Patentanmeldung 0517131 ist eine Sanitärzelle mit automatischer Reinigungsvorrichtung für die Toilettenschüssel bekannt, bei welcher seitlich des Benutzerraums ein Technikraum mit den darin befindlichen Reinigungsvorrichtungen für die Toilettenschüssel angeordnet ist. Ein weiterer Technikraum ist unterhalb des Bodens des Sanitärraums gebaut. Ein Wandabschnitt des Sanitärraums ist als um eine horizontale Achse schwenkbares Element ausgebildet. Auf jeder Seite des Wandelements ist eine Toilettenschüssel angeordnet. Hierdurch ist gewährleistet, daß stets eine Toilettenschüssel sich im Benutzerraum befindet, während die zweite im Technikraum einer Reinigung unterworfen wird. Die Toilettenschüsseln sind so angeordnet, daß die im Technikraum befindliche Schüssel mit ihrer Öffnung nach unten und die im Sanitärraum befindliche Schüssel mit ihrer Öffnung nach oben weisen. Die Böden des Sanitärraums und des Technikraums sind zumindest in dem Bereich unterhalb der Toilettenschüsseln mit Öffnungen versehen, so daß die Toilettenschüsseln von dem Technikraum durch den Technikraum unterhalb der Sanitärzelle in den Sanitärraum schwenkbar sind.

Der Nachteil all dieser beschriebenen Anlagen ist, daß es sich um Komplettlösungen handelt. Sanitäreinheiten, die sich auch in herkömmlichen Sanitärräumen mit geringen Abmessungen einsetzen lassen, werden in keiner der genannten Schriften beschrieben.

Eine ganz andere Anlage ist die in der europäischen Patentanmeldung 0035471 beschriebene Vorrichtung. Es handelt sich hierbei um eine WC-Anlage, bei welcher innerhalb eines Gehäuses zwei Schüsseln vorgesehen sind, welche auf einer schräg gelagerten Welle befestigt sind. Die spiegelbildlich hieran befestigten Toilettenschüsseln sind um diese Welle schwenkbar. Die Folge ist, daß die zunächst oben liegende Schüssel nach der Drehung unten liegt, um dort einer Reinigung unterworfen zu werden.

Die in der europäischen Patentanmeldung 0035471 verwendeten Schüsseln sind jedoch nicht handelsübliche, sondern speziell angepaßte Schüsseln. In der Seitenansicht weisen diese eine dreiecksförmige Gestalt auf. Damit liegt nach dem Verschwenken die untere Schüssel mit ihrer Öffnung nicht in horizontaler Ebene, also nach unten weisend, sondern in vertikaler Ebene, also zur Seite weisend. In dieser Lage läßt sich jedoch eine optimale Reinigung nicht erreichen.

Hinzu kommt, daß die Öffnung des Abflußrohrs sich nicht in den Reinigungstrakt mitdreht, so daß hier eine Reinigung niemals stattfindet. Hier muß also ggf. manuell nachgereinigt werden. Die Folge ist, daß für die Zeit der Nachreinigung der Sanitärraum für den Besucherverkehr zu schließen ist.

Gleiches gilt für diverse Teile der WC-Anlage, welche keiner automatischen Reinigung unterworfen werden. Hierzu zählen insbesondere der Deckel, die Außenverschalung des Gehäuses, der Boden des Sanitärraums sowie die Wand, an welcher die Toilettenschüssel befestigt sind.

Verschmutzungsanfällig sind darüber hinaus auch die beweglichen Seitenwände, die jeweils an das Gehäuse der Toilettenrolle bzw. das Gehäuse des Siffons angrenzen. Diese aneinandergrenzenden Flächen bergen die Gefahr, daß sich dort Schmutzteile festsetzen und zu unhygienischen Zuständen führen.

Aus der französischen Patentanmeldung 87 10644 (FR-A-2 618 469) ist ein System bekannt, bei welchem eine Schüssel in einen Reinigungsbehälter zurückgeklappt wird. Durch die dort angeordneten Reinigungsdüsen wird die Säuberung bewirkt. Im eingeklappten Zustand können die Exkremente durch das Abflußrohr fallen.

Gemäß der europäischen Patentanmeldung 0509503 wird das Toilettenbecken an eine Wand zurückgeklappt und in dieser Stellung mittels Düsen gereinigt.

In diesem Zusammenhang sei auch auf die EP 242 274 verwiesen. Dort handelt es sich um eine in eine Wand klappbare Toilettenschüssel, aus der die Exkremente herausfallen und die gereinigt wird.

Bei der DE-OS 28 12 554 wird die Reinigung und/oder Desinfektion des hochgeklappten Toilettensitzes nach Benutzung durchgeführt.

Nachteilig bei diesen Lösungen ist, daß sie immer noch technisch sehr aufwendig sind und eine Kompletteinheit mit einer Wand bilden. Sie lassen sich daher nicht in herkömmliche Sanitärräume ohne größeren Aufwand einsetzen. Insbesondere sind sie ungeeignet für Kleinsteinheiten, wie sie z.B. in Eisenbahnen, Flugzeugen, Reisebussen oder Schiffen Verwendung finden.

Aufgabe der Erfindung ist die Schaffung einer Sanitäreinheit, die die vorgenannten Nachteile nicht aufweist.

Zur Lösung der Aufgabe wird gemäß Auspruch 1 eine Sanitäreinheit vorgeschlagen, die gekennzeichnet ist durch eine Funktionseinheit, bestehend aus einer raumförmigen, im wesentlichen senkrecht verlaufenden Urinalwand, einer in den Urinalraum integrierten, in diesen einklappbare Toilettenschüssel und einem den Urinalraum nach oben abschließenden Waschbecken. Hierdurch werden alle Gebrauchselemente auf einer Stelle konzentriert und dadurch Platz gespart. Vorteilhaft ist insbesondere die Zusammenlegung von Zufluß- und Abflußeinheiten vom Wasch- und Toilettenbecken auf engstem Raum, was zu einer Einsparung an Installations- und Verrohrungseinrichtungen führt. Aufgrund der Komprimierung der Elemente und somit des Platzbedarfes hierfür, ist die Sanitäreinheit insbesondere gut geeignet, in kleinen und kleinsten Räumen installiert zu werden. Dazu gehören in besonderem Maße Räume in Fahrzeugen wie Campingfahrzeugen, Bahnen, Schiffen und Flugzeugen.

Nach einem weiteren Vorschlag der Erfindung ist die Sanitäreinheit in eine Wand integriert und kann aus dieser heraus zum Benutzer hin hervortreten.

In Weiterbildung der Erfindung schließt die Toilettenschüssel in eingeklapptem Zustand den Urinalraum geruchs- und feuchtigkeitsdicht ab. Von oben ist der Urinalraum durch das Waschbecken abgedeckt. Beim Eintritt in den Toilettenraum ist die Sanitäreinheit geschlossen und die Elemente Urinalraum und Toilette nicht sichtbar. Der Raum liegt frei vor dem Besucher und dieser kann sich ohne visuelle Beeinflussung durch Urinalraum und Toilette die Hände waschen, frisieren oder z.B. das Baby neu wickeln. Hierdurch ist die Sanitäreinheit auch für kleine Wohnungen, Appartements oder Hotelzimmer geeignet, d.h. überall dort, wo beengte Räumlichkeiten zur Einsparung von Platz zwingen.

Das Einklappen der Toilettenschüssel hat aber noch zwei weitere Vorteile: Die Exkremente rutschen von allein nach unten in den Ablauf und die Toilettenschüssel einschließlich der Sitzfläche läßt sich bei geringem Flüssigkeitsverbrauch leicht reinigen.

Zur Reinigung sind in der Urinalwand zur Toilettenschüssel hin gerichtete Düsen angeordnet, die vorteilhafterweise als Hochdruckdüsen ausgebildet sind. Bei Verwendung derartiger Düsen mit Drücken um 60 bar kann gegenüber einer üblichen Toilettenschüsselreinigung bis zu 80 % Wasser gespart werden. Auf diese Weise findet der nächste Besucher jedesmal eine hygienisch einwandfreie und saubere Toilette vor. Durch eine zeitlich und/oder mechanisch wirkende Steuerung, die auch über Sensoren erfolgen kann, ist dafür Sorge getragen, daß die Toilettenschüssel nach Benutzung auf jeden Fall in die Säule hineinklappt und Urinalraum sowie Toilettenschüssel gereinigt werden. Eine Gesamtreinigung der Toilette einmal täglich ist ausreichend.

Der den waagerechten Querschnitt der Sanitäreinheit bestimmende Urinalraum kann ansich von beliebiger Form sein. Es hat sich aber konstruktiv als besonders vorteilhaft erwiesen, die Sanitäreinheit säulenartig zu gestalten, d.h. mit einem runden Querschnitt zu versehen. Die Säule ist erfindungsgemäß vorzugsweise in einer Öffnung der Wand angeordnet derart, daß diese zum Teil aus der Wand hervorsteht. Ebenso kann die Säuleneinheit als freistehendes Element in einem Raum angeordnet sein. Sie kann aber auch als Halbsäule ausgebildet sein, gegebenenfalls mit kreisbogenförmigem Querschnitt, die von der Wand absteht oder mit ihrer Mitte mit der Wand abschließt. Im eingeklappten Zustand der Toilettenschüssel wäre dann nur noch das Waschbecken zu sehen.

Aus hygienischen Gründen und zum Zweck einer einfachen Reinigung bestehen alle wesentliche Teile der Sanitäreinheit aus nichtrostendem Edelstahl. Hierdurch wird auch eine Sicherheit gegen Vandalismus und eine lange Lebensdauer erreicht. Die Sanitäreinheit ist aufgrund der Verwendung von Edelstahl stabil und trotzdem relativ leicht. Durch die Konzentration der Einzelelemente und deren Anordnung in einer schlichten Säule aus Edelstahl wird eine Raumatmosphäre geschaffen, die Einfachheit, Natürlichkeit und Ruhe ausstrahlt.

Erfindungsgemäß sind in der Säule weitgehend alle technischen Elemente integriert, wie Wasserzulauf und -abfluß, Lüftung und Heizung. Durch Integration der Rohrleitungen kann deren Zahl minimiert werden.

Nach einem weiteren Vorschlag der Erfindung ist an der Unterseite der Toilettenschüssel ein Bidet angeordnet. Dieses kann bei eingeklappter Toilettenschüssel herausgeklappt werden. Zur Reinigung sind an der Unterseite der Toilettenschüssel Düsen angeordnet, die nach dem Zuklappen des Bidets in Tätigkeit treten.

Alle Elemente, wie Waschbecken, Toilettenschüssel, Urinalwand und Bidet haben einen gemeinsamen Abfluß zu dem unter der Säule oder im Boden der Säule angeordneten Fäkalientank, so daß sich - wie bereits geschildert - die Verrohrung weitgehend minimiert.

Femer ist erfindungsgemäß ein Auffangbehälter vorgesehen für das aus dem Waschbecken abfließende Wasser, damit dieses zur Reinigung von Urinalraum, Toilettenschüssel, Bidet wieder verwendet werden kann.

Teil der Sanitäreinheit ist die herausklappbare Toilettenschüssel. Als unabhängige Erfindung, aber insbesondere für die Sanitäreinheit gemäß den Ansprüchen 1 bis 4 geeignet, wird beansprucht, daß die klappbare Toilettenschüssel in dem Teil der Wandung, der im geklappten Zustand sich am untersten befindet, offen ausgebildet ist. Hierdurch wird das Herausrutschen der Exkremente erleichtert und die Reinigung vereinfacht. Durch das Einklappen der Toilettenschüssel und die wassersparende Düsenspülung ist es nicht nötig, zur Reinigung der Toilettenschüssel eine Wasserschwemmung einzusetzen. Die Sanitäreinheit eignet sich daher besonders zur Verwendung alternativer Entsorgungsmethoden, wie z.B. biologische Entsorgung, Kompostierung, Zersetzung. Hierbei ist kein Kanalanschluß erforderlich.

Nach einem anderen Vorschlag der Erfindung ist die Toilettenschüssel höhenverstellbar ausgebildet. Dies hat den Vorteile, daß der Benutzer die Höhe der Sitzfläche individuell einstellen kann. Die Einstellung kann aber auch so geschehen, daß die Benutzung der Toilette ohne Berührung der Sitzfläche in Hockhaltung erfolgen kann.

Die Toilettenschüssel ist mit zwei unterschiedlich großen Sitzöffnungen versehen, die hintereinander angeordnet sind und von denen sich die kleinere vom befindet. Damit ist eine Toilette geschaffen, die in gleich bequemer Weise von Erwachsenen und Kleinkindern benutzt werden kann. Es besteht nicht mehr die Notwendigkeit, Kleinkinder festzuhalten, damit diese nicht in die Toilettenschüssel fallen. Kleinkinder können die erfindungsgemäße Toilette, insbesondere wenn diese, wie erfindungsgemäß vorgeschlagen, höhenverstellbar ist, wie Erwachsene benutzen.

Um das Sitzverhalten zu erleichtem und zu verbessern, ist die Toilettenschüssel im Bereich der kleinen Öffnung spitzförmig ausgebildet und zwar mit Außenwänden, die unter einem Winkel zwischen 10° und 40°, vorzugsweise 20°, zueinander verlaufen. Im Bereich der großen Öffnung sind die Außenwände beidseitig konkav nach innen gewölbt. Dadurch wird eine gesündere Entleerung erreicht und Verstopfungskrankheiten werden vermieden.

In den Figuren sind die Erfindungen dargestellt.
Fig. 1 zeigt die Seitenansicht, teilweise im Schnitt, die Sanitäreinheit
Fig. 2 zeigt die Anordnung der Sanitäreinheit in einem Raum
Fig. 3 zeigt einen Blick auf die Sanitäreinheit von oben.

Die Sanitäreinheit gem. Fig. 1 besteht aus einer Urinalwand 1, einer in den Urinalraum 2 einklappbaren Toilettenschüssel 3 und einem den Urinalraum 2 nach oben abschließendes Handwaschbecken 4. Die aus den genannten Elementen bestehende Sanitäreinheit ist in eine Wand 5 integriert, die sich zu beiden Seiten der Sanitäreinheit erstreckt. Die Toilettenschüssel 3 wird in Pfeilrichtung 6 zugeklappt und schließt den Urinalraum geruchs- und feuchtigkeitsdicht ab. Die Bewegung der Toilettenschüssel 3 erfolgt um die Achse 7. Die Dichtungselemente sind an der Außenseite der Toilettenschüssel 3 angebracht und bestehen beispielsweise aus Gummilippen, die nicht dargestellt sind.

In der Urinalwand 1 sind eine Anzahl von Reinigungsdüsen 8 angebracht. Diese sind zur hochgeklappten Toilettenschüssel 3 hin gerichtet, aber auch zur Reinigung der Urinalwand ausgebildet. Die Reinigungsdüsen 8 sind vorzugsweise als Hochdruckdüsen ausgebildet.

Die Sanitäreinheit ist säulenartig ausgebildet. Wie aus Fig. 3 ersichtlich, hat die Säule 9 einen kreisförmigen Querschnitt. Mit 10 ist der Ablauf des Waschbeckens 4 bezeichnet, mit 11 ein oberhalb des Waschbeckens 4 angeordneter Spiegel. 12 ist eine Seifenschale und 13 ein Toilettenpapierhalter.

Aus Fig. 2 geht die Anordnung der Säule 9 in der Wand 5 hervor. Toilettenschüssel 3 und Bidet 14 sind in eingeklapptem Zustand gezeigt.

Die besondere Form der Toilettenschüssel ist aus Fig. 3 ersichtlich. Diese weist eine kleine Sitzöffnung 23 und eine große Sitzöffnung 24 auf.

## Patentansprüche

1. Sanitäreinheit, gekennzeichnet durch eine raumförmige, im wesentlichen senkrecht verlaufende Urinalwand (1), eine in den von der Urinalwand (1) begrenzten Urinalraum (2) einklappbare Toilettenschüssel (3) und ein den Urinalraum (2) nach oben abschließendes Waschbecken (4).

2. Sanitäreinheit nach Anspruch 1,
**dadurch gekennzeichnet,**daß diese in eine Wand (5) eines Sanitärraumes integriert ist.

3. Sanitäreinheit nach Anspruch 1 oder 2,
**dadurch gekennzeichnet**, daß die Toilettenschüssel (3) in eingeklapptem Zustand den Urinalraum (2) geruchs- und feuchtigkeitsdicht abschließt.

4. Sanitäreinheit nach einem der Ansprüche 1 bis 3,
**dadurch gekennzeichnet,** daß in der Urinalwand (1) zur Toilettenschüssel (3) hin gerichtete Reinigungsdüsen (8) angeordnet sind.

5. Sanitäreinheit nach Anspruch 4,
**dadurch gekennzeichnet,** daß die Reinigungsdüsen (8) als Hochdruckdüsen ausgebildet ist.

6. Sanitäreinheit nach einem der Ansprüche 1 bis 5,
**dadurch gekennzeichnet,** daß diese säulenartig (9) augebildet sind.

7. Sanitäreinheit nach einem der Ansprüche 1 bis 5,
**dadurch gekennzeichnet,** daß diese halbsäulenartig ausgebildet ist und von der Wand (5) absteht.

8. Sanitäreinheit nach einem der Ansprüche 1 bis 5,
**dadurch gekennzeichnet,** daß diese halbsäulenartig ausgebildet ist und in geschlossenem Zustand mit der Wand (5) abschließt.

9. Sanitäreinheit nach einem der Ansprüche 1 bis 8,
**dadurch gekennzeichnet,** daß der Urinalraum (2) bogenförmig gestaltet ist.

10. Sanitäreinheit nach einem der Ansprüche 1 bis 9,
**dadurch gekennzeichnet,** daß diese und ihre wesentlichen Bestandteile aus Edelstahl bestehen.

11. Sanitäreinheit nach einem der Ansprüche 1 bis 10,
**dadurch gekennzeichnet,** daß die Säule (9) die Wasserzufuhr zu den Reinigungsdüsen (8) und zu dem Waschbecken (4) enthält und mit einem Fäkalientank, Kompostbehälter oder Kanalanschluß verbunden ist.

12. Sanitäreinheit nach einem der Ansprüche 1 bis 11,
**dadurch gekennzeichnet,** daß an der Unterseite der Toilettenschlüssel (3) ein aufklappbares Bidet (14) angeordnet ist.

13. Sanitäreinheit nach einem der Ansprüche 1 bis 12,
**dadurch gekennzeichnet,** daß Waschbecken (4), Urinalraum (2), Toilettenschüssel (3) und Bidet (14) einen gemeinsamen in der Säule (9) angeordneten Abfluß haben.

14. Sanitäreinheit nach einem der Ansprüche 1 bis 13,
**dadurch gekennzeichnet,** daß das aus dem Waschbecken (4) abfließende Wasser über einen Auffangbehälter den Reinigungsdüsen (8) zuführbar ist.

## Claims

1. Sanitary unit, characterized by a three-dimensional, essentially vertically running urinal wall (1), a toilet bowl (3), which can be swung into the urinal compartment (2) bounded by the urinal wall (1), and a wash-basin (4), which closes off the urinal compartment (2) at the top.

2. Sanitary unit according to Claim 1, **characterized in that** the unit is integrated in a wall (5) of a closet.

3. Sanitary unit according to Claim 1 or 2, **characterized in that**, in the swung-in state, the toilet bowl (3) closes off the urinal compartment (2) in an odour-tight and moisture-tight manner.

4. Sanitary unit according to one of Claims 1 to 3, **characterized in that** cleaning nozzles (8) which are directed towards the toilet bowl (3) are arranged in the urinal wall (1).

5. Sanitary unit according to Claim 4, **characterized in that** the cleaning nozzles (8) are designed as high-pressure nozzles.

6. Sanitary unit according to one of Claims 1 to 5, **characterized in that** the unit are [sic] designed in the manner of a column (9).

7. Sanitary unit according to one of Claims 1 to 5, **characterized in that** the unit is designed in the manner of a half-column and projects from the wall (5).

8. Sanitary unit according to one of Claims 1 to 5, **characterized in that** the unit is designed in the manner of a half-column and, in the closed state, terminates with the wall (5).

9. Sanitary unit according to one of Claims 1 to 8, **characterized in that** the urinal compartment (2) is of arcuate configuration.

10. Sanitary unit according to one of Claims 1 to 9, **characterized in that** the unit and its essential constituent parts consist of high-grade steel.

11. Sanitary unit according to one of Claims 1 to 10, **characterized in that** the column (9) contains the water supply to the cleaning nozzles (8) and to the wash-basin (4) and is connected to a waste tank, compost container or sewage-system connection.

12. Sanitary unit according to one of Claims 1 to 11, **characterized in that** a swing-open bidet (14) is arranged on the underside of the toilet bowl (3).

13. Sanitary unit according to one of Claims 1 to 12, **characterized in that** the wash-basin (4), urinal compartment (2), toilet bowl (3) and bidet (14) have a common outflow arranged in the column (9).

14. Sanitary unit according to one of Claims 1 to 13, **characterized in that** the water flowing out of the wash-basin (4) can be fed to the cleaning nozzles (8) via a collecting container.

## Revendications

1. Unité sanitaire caractérisée par une paroi d'urinoir (1) qui s'étend essentiellement à la verticale, une cuvette de toilette (3) limitée par la paroi d'urinoir (1) et apte à être rabattue dans l'urinoir (2) et un lavabo (4) qui ferme l'urinoir (2) dans le haut.

2. Unité sanitaire selon la revendication 1, **caractérisée en ce qu**'elle est intégrée dans une paroi (5) d'un local sanitaire.

3. Unité sanitaire selon la revendication 1 ou 2, **caractérisée en ce que** dans la position rabattue vers l'intérieur, la cuvette de toilette (3) ferme l'urinoir (2) de manière étanche aux odeurs et à l'humidité.

4. Unité sanitaire selon l'une des revendications 1 à 3, **caractérisée en ce que** des gicleurs de nettoyage (8) dirigés vers la cuvette de toilette (3) sont disposés dans la paroi d'urinoir (1).

5. Unité sanitaire selon la revendication 4, **caractérisée en ce que** les gicleurs de nettoyage (8) sont configurés comme gicleurs à haute pression.

6. Unité sanitaire selon l'une des revendications 1 à 5, **caractérisée en ce qu**'elle est configurée en forme de colonne (9).

7. Unité sanitaire selon l'une des revendications 1 à 5, **caractérisée en ce qu**'elle est configurée en forme de demi-colonne et déborde de la paroi (5).

8. Unité sanitaire selon l'une des revendications 1 à 5, **caractérisée en ce qu**'elle est configurée en forme de demi-colonne et se raccorde à la paroi (5) en position fermée.

9. Unité sanitaire selon l'une des revendications 1 à 8, **caractérisée en ce que** l'urinoir (2) est configuré en forme d'arc.

10. Unité sanitaire selon l'une des revendications 1 à 9, **caractérisée en ce que** de même que ses composants essentiels, elle est réalisée en acier allié.

11. Unité sanitaire selon l'une des revendications 1 à 10, **caractérisée en ce que** la colonne (9) contient l'amenée d'eau vers les gicleurs de nettoyage (8) et vers le lavabo (4) et est reliée à une cuve à matières fécales, à un récipient à compost ou à un raccordement à l'égout.

12. Unité sanitaire selon l'une des revendications 1 à 11, **caractérisée en ce qu**'un bidet rabattable (14) est disposé sur le côté inférieur de la cuvette de toilette (3).

13. Unité sanitaire selon l'une des revendications 1 à 12, **caractérisée en ce que** le lavabo (4), l'urinoir (2), la cuvette de toilette (3) et le bidet (14) ont une évacuation commune disposée dans la colonne (9).

14. Unité sanitaire selon l'une des revendications 1 à 13, **caractérisée en ce que** l'eau qui s'écoule du lavabo (4) peut être amenée aux gicleurs de nettoyage (8) par l'intermédiaire d'un récipient de reprise.
